# EUROPÄISCHE PATENTSCHRIFT

(11) **EP 0 663 360 B1**
(45) Veröffentlichungstag und Bekanntmachung des Hinweises auf die Patenterteilung: **12.04.2000**
(21) Anmeldenummer: 94120046.1
(22) Anmeldetag: 17.12.1994
(51) Int. Cl.: B65H 29/24, B65H 5/22

(54) **Bogenführungszylinder**
Sheet transfer cylinder
Cylindres de transfert de feuilles

(30) Priorität: 17.01.1994 DE 4401114
(43) Veröffentlichungstag der Anmeldung: 19.07.1995
(73) Patentinhaber: Heidelberger Druckmaschinen Aktiengesellschaft, 69115 Heidelberg (DE)
(72) Erfinder: Detmers, Andreas, D-69256 Mauer (DE); Herrmann, Joachim, D-68167 Mannheim (DE)
(74) Vertreter: Fey, Hans-Jürgen

(56) Entgegenhaltungen:
- DE-A- 3 536 536
- DE-C- 4 223 839
- GB-A- 1 191 221

## Beschreibung

Die Erfindung betrifft eine weitere Ausbildung eines Bogenführungszylinders noch dem Patent DE-C-4 223 839. Ein spezielles Einsatzgebiet dieses gattungsgemäßen Bogenführungszylinders liegt beispielsweise in einem Kettenausleger einer Bogenrotationsdruckmaschine, in welcher der Bogenführungszylinder unmittelbar auf einen Druckzylinder folgt. Hierbei befindet sich der Bogenführungszylinder zwischen zwei zu deren Rotationsachse konzentrischen Kettenrädern, um welche ein Paar endloser Auslegerketten geschlungen ist, welche von diesen getragene Greifersysteme zusammen mit darin eingespannten, vom Druckzylinder übernommenen Bogen aus dem Bereich des Druckzylinders zu einer Bogenstapeleinrichtung befördern. Dem Bogenführungszylinder fallt hierbei die Aufgabe zu, einen jeweiligen in einem Greifersystem eingespannten Bogen innerhalb eines durch die Kettenräder bestimmten Umlenkbereichs so zu führen, daß an einer frisch bedruckten, dem Bogenführungszylinder zugewandten Oberfläche des jeweiligen Bogens keine Qualitätseinbußen durch sogenanntes Abschmieren auftreten.

Hierzu ist bei dem gattungsgemäßen Bogenführungszylinder ein betriebsmäßig einen jeweiligen Bogen abstützendes Luftpolster vorgesehen, mittels welchem der jeweilige Bogen von der Mantelfläche des Bogenführungszylinders ferngehalten wird. Dieses Luftpolster wird mit Hilfe einer aus dem Schaufelkranz austretenden Luftströmung erzeugt. Die Schaufeln des Schaufelkranzes weisen ein gekrümmtes Schaufelprofil auf. Der gattungsgemäße Bogenführungszylinder läßt somit bei strömungstechnisch günstig ausgelegter Krümmung des Schaufelprofils ein günstiges verhältnis erwarten zwischen der zum Antrieb des Schaufelkranzes aufgewandten Leistung einerseits und der kinetischen Energie andererseits, welche der aus dem Schaufelkranz austretenden Luftströmung innewohnt. Eine derartige strömungstechnische Optimierung gewährleistet jedoch nicht generell ein sicheres Fernhalten eines jeweiligen Bogens von der Mantelfläche des Bogenführungszylinders. Es können insbesondere Betriebszustände eintreten, bei denen ein gegenteiliger Effekt auftritt, daß nämlich ein unter der Wirkung der aus dem Schaufelkranz austretenden Luftströmung verringerter statischer Druck im Bereich eines jeweiligen Bogens und dem Bogenführungszylinder zur Folge hat, daß der Bogen gegen die Mantelfläche des Bogenführungszylinders gedrückt wird. Solche Betriebszustände können beispielsweise bei einem Wechsel der mechanischen Eigenschaften der Bogen und bei von jener im Fortdruck abweichenden Bahngeschwindigkeiten der Bogen eintreten.

Hiervon ausgehend besteht die Aufgabe der Erfindung darin, einen gattungsgemäßen Bogenführungszylinder in der weise zu verbessern, daß ein Andrücken der Bogen an die Mantelfläche des Bogenführungszylinders bei wechselnden Betriebszuständen vermieden wird. Diese Aufgabe wird mit einem im Patentanspruch angegebenen Bogenführungszylinder gelöst.

Bei einem betriebsmäßigen Einsatz eines erfindungsgemäßen Bogenführungszylinders besitzt die zur Erzeugung des genannten Luftpolsters verwendete Luftströmung in deren auf einen jeweiligen Bogen auftreffenden Abschnitt gegenüber einem gattungsgemäßen Bogenführungszylinder einen wesentlich größeren radialen Anteil. Damit ergibt sich auch bei einem Wechsel des Betriebszustands entsprechend den weiter oben genannten Beispielen ein stabiler Betrieb in dem Sinne, daß ein jeweiliger Bogen von der Mantelfläche des Bogenführungszylinders ferngehalten wird. Ein zusätzlicher Vorteil liegt hierbei darin, daß insbesondere an dem innerhalb des Zylindergehäuses befindlichen Schaufelkranz die Strömungsverluste durch geeignete Gestaltung des Schaufelprofils ohne Rücksicht auf Richtungsanteile der diesen Schaufelkranz verlassenden Luftströmung minimiert werden können. Bei der Gestaltung des den Zylindermantel bildenden Gerippes kann ebenfalls eine Minimierung der Strömungsverluste an den Leitschaufeln vorgenommen werden. Insgesamt kann somit mit einem erfindungsgemäßen Bogenführungszylinder ein stabiler Betrieb im genannten Sinne auch ohne beträchtlichen Mehraufwand an Leistung zum Antrieb des die Luftströmung erzeugenden Schaufelkranzes erreicht werden.

Im folgenden ist der Erfindungsgegenstand anhand der zeichnerischen Darstellung eines Ausführungsbeispiels näher erläutert

Hierin zeigen:
- Fig. 1: eine schematische Darstellung eines in einen Kettenausleger einer Bogenrotationsdruckmaschine integrierten erfindungsgemäßen Bogenführungszylinders,
- Fig. 2: einen entlang der Rotationsachse eines erfindungsgemäßen Bogenführungszylinders geführten Schnitt,
- Fig. 3: einen Abschnitt des Zylindergehäuses eines erfindungsgemäßen Bogenführungszylinders.

Der in Fig. 1 wiedergegebene Ausschnitt einer Bogenrotationsdruckmaschine zeigt in schematischer Darstellung einen Druckzylinder 1 und einen darauf folgenden Abschnitt eines Kettenauslegers 2. Dieser umfaßt ein einer ersten Seitenwand 3 und ein einer zweiten Seitenwand 4 zugeordnetes erstes und zweites Kettenrad 5 und 6. Die Kettenräder 5 und 6 sind bezüglich der Rotationsachse 7 (siehe Fig. 2) eines zwischen diesen angeordneten Bogenführungszylinders drehbar und von einem Paar endloser Auslegerketten 9, 10 umschlungen, welche von diesen getragene Greifersysteme 11 zusammen mit darin eingespannten, vom Druckzylinder 1 übernommenen Bogen aus dem Bereich des Druckzylinders 1 zu einer nicht dargestellten Bogenstapeleinrichtung befördern. Die genannten Bogen sind aus Gründen der Übersichtlichkeit nicht dargestellt.

Wie in Verbindung mit Fig. 2 und Fig. 3 erkennbar, weist der genannte Bogenführungszylinder 8 ein Zylindergehäuse auf, welches mit Durchbrechungen 12 versehene Stirnseitenteile 13 und 14 und einen die Rotationsachse 7 umgebenden Zylindermantel 15 in Form eines Gerippes umfaßt. Mit einem jeweiligen Stirnseitenteil 13 bzw. 14 ist jeweils ein zur Rotationsachse 7 konzentrischer Achsabschnitt 16, 17 fest verbunden, der seinerseits bezüglich der Rotationsachse 7 drehbar in der ersten bzw. zweiten Seitenwand 3 bzw. 4 gelagert ist. Mit einem jeweiligen Achsabschnitt 16 bzw. 17 ist weiterhin ein jeweiliges der Kettenräder 5 und 6 drehfest verbunden. Eine betriebsmäßige Drehung des Zylindergehäuses um die Rotationsachse 7 erfolgt mit Hilfe eines ersten Drehantriebsglieds 18 in Form eines Zahnrads, welches im dargestellten Beispiel mit dem mit dem Bezugszeichen 16 versehenen Achsabschnitt drehfest verbunden ist. Das das erste Drehantriebsglied 18 darstellende Zahnrad kann im übrigen in bekannter Weise Bestandteil eines mit einem Antriebsaggregat verbundenen Zahnradgetriebezugs der Bogenrotationsdruckmaschine sein, mit Hilfe dessen im vorgestellten Beispiel sodann der Bogenführungszylinder 8 und die Kettenräder 5 und 6 gemeinsam betriebsmäßig um die Rotationsachse 7 gedreht werden.

Wie des weiteren aus Fig. 1 und Fig. 2 entnehmbar, ist innerhalb des Zylindergehäuses ein zur Rotationsachse 7 konzentrischer und bezüglich dieser gegenüber dem Zylindergehäuse drehbarer Schaufelkranz 19 vorgesehen. Der Schaufelkranz 19 ist mittels Schaufeln 20, 20' gebildet, die sich entlang des Bogenführungszylinders 8 erstrecken und in senkrecht zur Rotationsachse 7 liegenden Ebenen ein gekrümmtes Schaufelprofil aufweisen.

Im dargestellten Beispiel ist der Zusammenhalt des Schaufelkranzes 19 wie folgt realisiert. Eine jeweilige Schaufel 20, 20' erstreckt sich in Längsrichtung des Bogenführungszylinders 8 von einem einem Stirnseitenteil 13 bzw. 14 zugewandten ersten Schaufelende bis zu einem in etwa in der Längsmitte des Bogenführungszylinders 8 gelegenen zweiten Schaufelende. Die jeweiligen ersten Schaufelenden sind an einem jeweiligen zur Rotationsachse 7 konzentrischen Ring 21 und die jeweiligen zweiten Schaufelenden an einer ebenfalls zur Rotationsachse 7 konzentrischen Kreisscheibe 22 befestigt.

Die Drehbarkeit des Schaufelkranzes 19 bezüglich der Rotationsachse 7 und relativ zum Zylindergehäuse ist im Beispiel wie folgt verwirklicht. Eine zur Rotationsachse 7 konzentrische Antriebswelle 23 ist an ihren Enden in je einem der Achsabschnitte 16 und 17 drehbar gelagert und des weiteren drehfest mit der Kreisscheibe 22 verbunden.

Zum betriebsmäßigen Drehen des Schaufelkranzes 19 ist ein im wiedergegebenen Beispiel von einem Wellenstummel eines an der zweiten Seitenwand 4 abgestützten, vorzugsweise regelbaren Motors 24 dargestelltes zweites Drehantriebsglied 25 vorgesehen, welches mittels einer Kupplung 26 mit einem Ende der Antriebswelle 23 verbunden ist.

Zur Erzielung eines ruhigen Laufs des Schaufelkranzes 19 bei dessen betriebsmäßiger relativer Drehung gegenüber dem Zylindergehäuse ist im wiedergegebenen Beispiel ein jeweiliger Ring 21 über einen jeweiligen Lagerring 27 am Zylindergehäuse abgestützt. Hierbei umgreift ein jeweiliger dieser Lageringe 27 eine an einem jeweiligen Stirnseitenteil 13 bzw. 14 befestigte, ins Innere des Zylindergehäuses ragende, zur Rotationsachse 7 konzentrische Einlaufdüse 28. Gegebenenfalls kann auf eine derartige Lagerung verzichtet werden.

Die durch Drehung des Schaufelkranzes 19 erzeugte Luftströmung gelangt durch die in den Stirnseitenteilen 13 und 14 vorgesehenen Durchbrechungen 12 ins Innere des Zylindermantels 15 und passiert hier einen von dem Schaufelkranz 19 umgebenen, sich in Längsrichtung des Bogenführungszylinders 8 erstreckenden Ansaugbereich 29. Im dargestellten Beispiel ist dieser Ansaugbereich 29 durch die Kreisscheibe 22 in zwei Ansaugteilbereiche 29', 29''unterteilt, von denen ein jeweiliger über eine Einlaufdüse 28 mit den Durchbrechungen 12 eines jeweiligen Stirnseitenteils 13 bzw. 14 in verbindung steht.

Aus Fig. 3 ist eine erfindungsgemäße Gestaltung des Zylindermantels 15 in Form eines unter Verwendung von Leitschaufeln gebildeten Gerippes am deutlichsten erkennbar. Im wiedergegebenen Beispiel wird ein Teil des Gerippes von Traversen 31 dargestellt, welche das erste Stirnseitenteil 13 mit dem in Fig. 3 nicht dargestellten zweiten Stirnseitenteil 14 verbinden, wobei ein jeweiliges Stirnseitenteil 13 bzw. 14 im wesentlichen die Form einer Scheibe mit einer zylindermantelförmigen Umfangsfläche 32 aufweist und die Traversen 31 über den Umfang dieser Scheibe verteilt sind. In einem jeweiligen, zwischen benachbarten Traversen 31 gebildeten Zwischenraum ist ein Rahmen 33 eingesetzt und mit einem jeweiligen Stirnseitenteil 13, 14 verbunden. Hierbei hat ein jeweiliger Rahmen 33 im wesentlichen die Form eines dünnwandigen, mit Aussparungen 34 versehenen Hohlzylindersegments, welches sich vom ersten Stirnseitenteil 13 zum zweiten Stirnseitenteil 14 erstreckt und so gekrümmt ist, daß sich ein jeweiliges, einem Stirnseitenteil 13 bzw. 14 zugeordnetes Endstück 35 des Rahmens 33 an die jeweilige Umfangsfläche 32 dieser Stirnseitenteile 13 bzw. 14 anschmiegt. Die Aussparungen 34 erstrecken sich in Längsrichtung des Zylindermantels 15 von einem ersten zu einem in Fig. 3 nicht dargestellten zweiten Endstück 35 des Rahmens 33 und sind mittels in Umfangsrichtung des genannten Hohlzylindersegments verlaufenden Stegen 36 gegeneinander abgegrenzt, während sich eine jeweilige Aussparung 34 in Umfangsrichtung des Zylindermantels 15 von einem ersten Rahmenschenkel 37 zu einem zweiten Rahmenschenkel 37' erstreckt, wobei die Rahmenschenkel 37 und 37' sich in Längsrichtung des Zylindermantels 15 vom ersten zum zweiten Endstück 35 des Rahmens 33 erstrecken und in Umfangsrichtung des Zylindermantels 15 einen jeweiligen Endabschnitt des genannten Hohlzylindersegments darstellen.

In die Aussparungen 34 der Gesamtheit der zwischen benachbarten Traversen 31 angeordneten Rahmen 33 sind nunmehr die einen weiteren Teil des Gerippes bildenden Leitschaufeln 30 eingesetzt. Diese erstrecken sich von einem ersten zu einem zweiten Endstück 35 des jeweiligen Rahmens 33 und somit entlang des Bogenführungszylinders 8. In senkrecht zur Rotationsachse 7 liegenden Ebenen weist eine jeweilige Leitschaufel 30 ein Leitschaufelprofil auf. Im dargestellten Beispiel erstreckt sich ein jeweiliges Leitschaufelprofil von einer gedachten, innerhalb der Gesamtheit der genannten Hohlzylindersegmente befindlichen, zur Rotationsachse 7 symmetrischen ersten Zylindermantelfläche bis zu einer gedachten außerhalb der Gesamtheit dieser Hohlzylindersegmente befindlichen, zur Rotationsachse 7 symmetrischen zweiten Zylindermantelfläche, wobei die gedachte zweite Zylindermantelfäche eine den Zylindermantel 15 einschließende Hüllfläche darstellt. Das Leitschaufelprofil und die Lage der Leitschaufeln 30 gegenüber einem jeweiligen Rahmen 33 sind dabei so gewählt, daß ein jeweils außerhalb der Gesamtheit der Hohlzylindersegmente gelegener äußerer Profilabschnitt des Leitschaufelprofils im wesentlichen radial in die genannte Hüllfläche mündet. Im übrigen Verlauf des Leitschaufelprofils ist dieses bevorzugt derart gekrümmt, daß ein vom äußeren Profilabschnitt abgewandter innerer Profilabschnitt des Leitschaufelprofils tendenziell gegen die Drehrichtung des Schaufelkranzes 19 zeigt.

Im dargestellten Beispiel sind die Leitschaufeln 30 in den Bereichen der Endstücke 35 des Rahmens 33 und der Stege 36 mit Ausklinkungen versehen und auf die Endstücke 35 und die Stege 36 aufgesetzt. Eine gegenseitige Fixierung von einerseits Leitschaufeln 30 und andererseits Rahmen 33 kann bei geeigneter Werkstoffwahl durch Schweißung erfolgen. Mit der gegenseitigen Fixierung sind sodann aus jeweiligen Leitschaufeln 30 und einem jeweiligen Rahmen 33 bestehende Gerippeteile gebildet, die, wie im Beispiel nach Fig. 3 dargestellt, durch eine Schraubverbindung an der Umfangsfläche 32 eines jeweiligen Stirnseitenteils 13 bzw. 14 mit diesem verbunden werden können.

## Patentansprüche

1. Bogenführungszylinder einer Druckmaschine mit
- einem um eine Rotationsachse (7) drehbar angeordneten Zylindergehäuse, welches Stirnseitenteile (13, 14) mit Durchbrechungen (12) und einen Zylindermantel (15) in Form eines Gerippes umfaßt,
- einem ersten Drehantriebsglied (18), welches das Zylindergehäuse betriebsmäßig um die Rotationsachse (7) dreht,
- einem innerhalb des Zylindergehäuses angeordneten, zur Rotationsachse (7) konzentrischen und gegenüber dem Zylindergehäuse bezüglich der Rotationsachse (7) drehbaren Schaufelkranz (19) aus Schaufeln (20, 20'), welche sich entlang des Bogenführungszylinders (8) erstrecken und in senkrecht zur Rotationsachse (7) liegenden Ebenen ein gekrümmtes Schaufelprofil aufweisen,
- einem von dem Schaufelkranz (19) umgebenen, sich in Längsrichtung des Bogenführungszylinders (8) erstreckenden Ansaugbereich (29), der mit den jeweiligen Durchbrechungen (12) eines jeweiligen Stirnseitenteils (13, 14) in Verbindung steht,
und
- einem zweiten Drehantriebsglied (25), welches den Schaufelkranz (19) betriebsmäßig relativ zum Zylindergehäuse dreht,
**dadurch gekennzeichnet**, daß
- das Gerippe des Zylindermantels (15) unter Verwendung von Leitschaufeln (30) gebildet ist,
und
- die Leitschaufeln (30) sich entlang des Bogenführungszylinders (8) erstrecken und in senkrecht zur Rotationsachse (7) liegenden Ebenen ein gekrümmtes Leitschaufelprofil aufweisen, welches innerhalb des Zylindermantels (15) beginnend in eine gedachte, den Zylindermantel (15) einschließende und zur Rotationsachse (7) symmetrische zylindrische Hüllfläche im wesentlichen radial mündet.

## Claims

1. Sheet guide cylinder of a printing press comprising
- a cylinder housing being rotatably arranged around an axis of rotation (7) and having face parts (13, 14) with openings (12) and an outer cylindrical surface (15) in the form of a skeleton,
- a first rotary drive member (18) for operational rotation of the cylinder housing around the axis of rotation (7),
- a vane ring (19) being arranged inside of the cylinder housing so as to be concentric with the axis of rotation (7) and rotatable with respect to said axis of rotation (7) relative to said cylinder housing and consisting of vanes (20, 20') which extend along the sheet guide cylinder (8) and, in planes perpendicular to the axis of rotation (7), have a curved vane profile,
- a suction area (29) being surrounded by said vane ring (19) and extending longitudinally of said sheet guide cylinder (8) and being connected with the respective openings (12) of a respective face part (13, 14), and
- a second rotary drive member (25) for operational rotation of the vane ring (19) relative to said cylinder housing,
**characterized in**
- that the skeleton of the outer cylindrical surface (15) is formed by means of guide vanes (30), and
- that the guide vanes (30) extend along the sheet guide cylinder (8) and, in the planes perpendicular to the axis of rotation (7), have a curved guide vane profile which, beginning from within the outer cylindrical surface (15), ends substantially radially in an imagined cylindrical envelope surface which envelopes the outer cylindrical surface (15) and is symmetric with the axis of rotation (7).

## Revendications

1. Cylindre de guidage de feuilles d'une machine d'impression, comprenant
- un carter de cylindre monté de manière a pouvoir tourner autour d'un axe de rotation (7), et comportant des pièces de faces frontales (13, 14) avec des ouvertures de passage (12), et une enveloppe de cylindre (15) sous la forme d'une ossature,
- un premier organe d'entraînement en rotation (18), qui fait tourner le carter de cylindre, conformément au fonctionnement d'exploitation, autour de l'axe de rotation (7),
- une couronne d'aubes (19) disposée a l'intérieur du carter de cylindre, concentrique a l'axe de rotation (7) et pouvant tourner par rapport au carter de cylindre relativement a l'axe de rotation (7), cette couronne d'aubes étant constituées d'aubes (20, 20'), qui s'étendent le long du cylindre de guidage de feuilles (8) et présentent un profil d'aube courbe dans des plans d'orientation perpendiculaire a l'axe de rotation (7),
- une zone d'aspiration (29), qui est entourée par la couronne d' aubes (19), s'étend dans la direction longitudinale du cylindre de guidage de feuilles (8), et est en communication avec les ouvertures de passage (12) considérées de la pièce de face frontale respective (13, 14),
et
- un second organe d'entraînement en rotation (25), qui fait tourner la couronnes d'aubes (19) par rapport au carter de cylindre, conformément au fonctionnement d'exploitation,
**caractérisé**
- en ce que l'ossature de l'enveloppe de cylindre (15) est formée en utilisant des aubes directrices (30),
- et en ce que les aubes directrices (30) s'étendent le long du cylindre de guidage de feuilles (8) et présentent, dans des plans d'orientation perpendiculaire à l'axe de rotation (7), un profil courbe d'aube directrice, qui démarre a l'intérieur de l'enveloppe de cylindre (15) pour venir se terminer sensiblement de manière radiale dans une surface enveloppante cylindrique, fictive, entourant l'enveloppe de cylindre (15) et symétrique par rapport a l'axe de rotation (7).
